# EUROPÄISCHE PATENTSCHRIFT

(11) **EP 0 328 783 B1**
(45) Veröffentlichungstag und Bekanntmachung des Hinweises auf die Patenterteilung: **08.04.1992**
(21) Anmeldenummer: 88121745.9
(22) Anmeldetag: 28.12.1988
(51) Int. Cl.: B41F 13/02, B65H 23/188

(54) **Verfahren zur Schnittlagebestimmung für Druckmaschinen**
Method of determining a cutting position for printing machines
Méthode de détermination de la position de coupe d'une machine d'imprimerie

(30) Priorität: 19.02.1988 CH 622/88
(43) Veröffentlichungstag der Anmeldung: 23.08.1989
(73) Patentinhaber: ASEA BROWN BOVERI AG, 5400 Baden (CH)
(72) Erfinder: Schroeder, Thomas, Dr., CH-8037 Zürich (CH)

(56) Entgegenhaltungen:
- DE-A- 3 707 866

## Beschreibung

### TECHNISCHES GEBIET

Bei der Erfindung wird ausgegangen von einem Verfahren zur Schnittlagebestimmung für Druckmaschinen nach dem Oberbegriff des Patentanspruchs 1.

### STAND DER TECHNIK

Mit dem Oberbegriff nimmt die Erfindung auf einen Stand der Technik Bezug, wie er von der DE-A1-37 07 866 bekannt ist. Dort ist ein Verfahren und eine Vorrichtung für die Steuerung und Einstellung der Organe von Druckerei- und Kartoniermaschinen beschrieben, bei der Informationen, die sich auf den Durchlauf einer Papierbahn beziehen, mittels einer Recheneinheit verglichen werden. Als Durchlaufinformationen werden Registerhaltungsmarken, die auf der Papierbahn aufgebracht sind, von beweglichen und festen Leseköpfen detektiert, die oberhalb und unterhalb der Papierbahn angeordnet sind. Die beweglichen Leseköpfe detektieren Registerhaltungsmarken für den Druck und die festen Leseköpfe Registerhaltungsmarken für die Fertigmacherei. Ein Bildschirm ermöglicht die direkte Steuerung und Einstellung der Maschinenorgane.

Nachteilig dabei ist, dass Registerhaltungsmarken oder sogenannte Passermarken auf die Papierbahn aufgedruckt werden müssen, deren Lage dann auszuwerten ist. Insbesondere im Zeitungsdruck ist es unerwünscht, derartige Registerhaltungsmarken aufzudrucken, da sie das Produkt verändern. Die gewünschte Genauigkeit solcher Regelungen erfordert sowohl beim Aufbringen als auch beim Erkennen der möglichst kleinen Marken einen erheblichen technischen und wirtschaftlichen Aufwand.

Zum einschlägigen Stand der Technik wird zusätzlich auf das Buch: E. Oran Brigham, Schnelle Fourier-Transformation, 2. Aufl., München, Wien, Oldenbourg, 1985, S. 195, 199 und 200 verwiesen, aus dem ein Flussdiagramm und ein FORTRAN-Programm für eine schnelle Fourier-Transformation bekannt sind.

### DARSTELLUNG DER ERFINDUNG

Die Erfindung, wie sie im Patentanspruch 1 definiert ist, löst die Aufgabe, ohne Registerhaltungsmarken die Schnittlage einzelner Papierbahnen zu bestimmen.

Ein Vorteil der Erfindung besteht darin, dass zur Durchführung des Verfahrens keine beweglichen Teile erforderlich sind. Das Verfahren ist bei allen markenüblichen Druckereileitsystemen anwendbar. Die Vorrichtung zur Durchführung des Verfahrens kann ohne grossen Aufwand bei schon bestehenden Druckmaschinen nachgerüstet werden. Das Ergebnis der Schnittstellenbestimmung kann über eine standardisierte Schnittstelle für das Nachstellen der Schnittregister zur Verfügung gestellt werden.

### KURZE BESCHREIBUNG DER ZEICHNUNGEN

Die Erfindung wird nachstehend anhand eines Ausführungsbeispiels erläutert. Es zeigen:
- Fig. 1: eine Druckmaschine in schematischer Darstellung,
- Fig. 2: eine schematische Darstellung der Vorrichtung zur Schnittlagebestimmung für eine Papierbahn der Druckmaschine gemäss Fig. 1,
- Fig. 3: eine Auswertvorrichtung zur Bestimmung der Schnittlage,
- Fig. 4: zeitabhängige Helligkeitswerte, wie sie von der Vorrichtung zur Schnittlagebestimmung gemäss Fig. 2 geliefert werden,
- Fig. 5: eine mittels Fourier-Analyse aus den Helligkeitswerten gemäss Fig. 4 abgeleitete Grundschwingung,
- Fig. 6: ein vereinfachtes Flussdiagramm zur Implementierung in der Auswertvorrichtung gemäss Fig. 3 und
- Fig. 7: eine schematische Darstellung der Papiergeschwindigkeit innerhalb der Druckmaschine gemäss Fig. 1.

### WEGE ZUR AUSFÜHRUNG DER ERFINDUNG

In der in Fig. 1 schematisch dargestellten Druckmaschine sind mit RW1 und RW2 Rollenwechsler mit je 2 unbedruckten Papierrollen bezeichnet, von denen jeweils eine Papierbahn Pa bzw. Pb einem Druckwerk 1, 2 mit einem Gegendruckzylinder 1 und 4 Druckwalzen 2 zugeführt wird. Von dort wird das nun bedruckte Papier über feste Rollen bzw. Leitwalzen 3 und 4 einem bezüglich der Transportrichtung des Papiers verschieblichen Hauptregister bzw. einer Registerspindel 5 zugeführt, welche in ihrer Position mittels eines Stellmotors M2 bzw. M4 einstellbar bzw. regelbar ist. Von dem Hauptregister 5 gelangt die Papierbahn Pa bzw. Pb zu einem Messer für das Längsschneiden der Papierbahn bzw. zu einem Schneidwerk 8, in dem die Papierbahn Pa in 2 gleichbreite Papierbahnen P1 und P2 und die Papierbahn Pb in 2 gleichbreite Papierbahnen P3 und P4 geteilt wird.

Die Papierbahnen P2 und P4 werden über je eine Trichtereinlaufleitwalze 10, eine gemeinsame Rolle bzw. Leitwalze 12 und einen Falztrichter 13 zu einem Falzklappenzylinder mit Querschneidwerk 14 transportiert, der einen Impulsgeber für einen Synchronisierimpuls bzw. ein Synchronisiersignal S_{syn} aufweist. Mittels eines Impulsdetektors 15 wird das vom Impulsgeber gelieferte Synchronisiersignal S_{syn} detektiert, vorzugsweise-ein Impuls pro Umdrehung des Falzklappenzylinders.

Die Papierbahnen P1 und P3 werden über je eine Wendestange 9 und je eine Rolle 4 über ein bezüglich einer Transportrichtung 6 des Papiers verschiebliches Nebenregister 7, je eine Trichtereinlaufleitwalze 10, die gemeinsame Rolle 12 und den Falztrichter 13 zu dem Falzklappenzylinder 14 transportiert. Die Nebenregister 7 werden in ihrer Position mittels Stellmotoren M1 bzw. M3 eingestellt bzw. geregelt. Mit S_{M1} - S_{M4} sind Stellsignale für die Stellmotoren M1 - M4 bezeichnet.

Im Abstand weniger Millimeter über jeder Trichtereinlaufleitwalze 10 sind hintereinander 4 Photodetektoren bzw. Photozellen 11 in gleichem Abstand zueinander auf einem Photozellenträger 20 angeordnet, vgl. Fig. 2, von denen in Fig. 1 jeweils nur eine Photozelle 11 zu sehen ist. Von den 4 Photozellen 11 oberhalb der Papierbahn P1 werden Helligkeitssignale H_{A1} ... H_{D1}, von denen oberhalb der Papierbahn P2 Helligkeitssignale H_{A2} ... H_{D2}, von denen oberhalb P3 Helligkeitssignale H_{A3} ... H_{D3} und von denen oberhalb P4 Helligkeitssignale H_{A4}... H_{D4} abgeleitet bzw. detektiert.

Die Papierbahnen P1 - P4 liegen ab der gemeinsamen Rolle 12 übereinander. Sie werden im Falztrichter 13 gefalzt und im Falzklappenzylinder mit Querschneidwerk 14 zu Zeitungen 16 gefaltet und geschnitten. Die Zeitungen 16 gelangen über eine Makulaturweiche 17 bei der ausgezogen dargestellten Position in ein Makulaturfach 18 und gemäss der gestrichelt dargestellten Position, in der ein elektrisches bzw. logisches Gutsignal S_{G} = 1, andernfalls S_{G} = 0 abgegeben wird, in ein Gutfach 19. Ein Umschalten der Makulaturweiche 17 vom Makulaturfach 18 auf das Gutfach 19 erfolgt dann, wenn beim Anlauf der Druckmaschine die Haupt- und Nebenregister 5 und 7 sowie andere, nicht dargestellte einstellbare Elemente richtig positioniert sind.

Fig. 2 zeigt die Anordnung von 4 Photozellen 11 auf dem Photozellenträger 20 in einer Reihe quer zur Papierbahn P1. Die Photozellen 11 haben nicht dargestellte 4 mm - 5 mm breite Spalte, durch welche sie Helligkeitsinformationen auf der Oberfläche der Papierbahn P1 längs gedachter Abtastzeilen A1 - D1 in Papierlaufrichtung detektieren und in Abhängigkeit davon Helligkeitssignale H_{A1} - H_{D1} liefern.

Fig. 3 zeigt eine Auswertvorrichtung zur Schnittlagebestimmung bzw. zur Erzeugung des Stellsignals S_{M1} für den Stellmotor M1 in Abhängigkeit von den Helligkeitssignalen H_{A1} - H_{D1}, dem Gutsignal S_{G} und dem Synchronisiersignal S_{syn}. Die Helligkeitssignale H_{A1} - H_{D1} werden über Analog-Digitalwandler 21 den 1. Rechnern bzw. Mikroprozessoren 22 zugeführt, in denen die digitalisierten Helligkeitssignale zwischengespeichert und, gestartet durch das Synchronisiersignal S_{syn}, einer schnellen Fourier-Transformation unterzogen werden. Daraus wird die Grundfrequenz ausgewählt und die in goniometrischer Form erhaltene komplexe Zahl, z.B. R_{A1}+ j·I_{A1} (R_{A1} = Realteil, I_{A1} = Imaginärteil) in Exponentialform a_{A1} · e^{j·φA1} umgerechnet, wobei a_{A1} die Amplitude und φ_{A1} das Argument oder die Phase der komplexen Zahl, bezogen auf die Abtastzeile A1, bedeuten. Eine gleiche Auswertung erfolgt bezüglich der Abtastzeilen B1 - D1.

Die Grössen a_{A1} , φ_{A1} ... a_{D1}, φ_{D1} werden einem 2. Rechner bzw. Mikroprozessor 23 zugeführt, in dem die 4 Amplituden a_{A1} ... a_{D1} miteinander verglichen werden. Es wird die grösste Amplitude max (a_{A1} ... a_{D1}) ausgewählt und mit ihr das zugehörige Argument bzw. die zugehörige Phase, die mit φₓ bezeichnet werden soll. Dieses aktuelle φₓ wird als Referenzphasenlage φ_{Ref} gespeichert. Die weiteren Rechnungen erfolgen nur für diesen ausgewählten Kanal x, solange bis das Gutsignal nicht mehr ansteht, vgl. Fig. 6. Dann wird gewartet, bis das nächste Synchronisiersignal S_{syn} = 1 anliegt. Falls immer noch das Gutsignal S_{G} = 1 vorhanden ist, wird die Phasendifferenz Δφ1 = φ_{Ref}-φₓ berechnet. In Abhängigkeit von Δφ1 wird ein Stellsignal S_{M1} für den Stellmotor M1 berechnet und anschliessend auf das nächste Synchronisiersignal S_{syn} = 1 gewartet. Falls kein Gutsignal S_{G} = 1 vorlag, d.h., falls S_{G} = 0 war, wird zum Start zurückgekehrt, vgl. Fig. 6. Dort ist der beschriebene Ablauf schematisch in einem Flussdiagramm dargestellt, wobei n für einen der Werte 1 - 4 steht, d.h., für einen der Mess- und Auswertungskanäle 1 - 4, zugeordnet den Papierbahnen P1 - P4.

Das Nebenregister 7 wird in Abhängigkeit vom Stellsignal S_{M1} so geregelt, dass die Phasendifferenz Δφ1 gegen eine 0 geht. Da alle Register 5 und 7 derart geregelt werden, kann damit während des Betriebes ein automatisches Nachstellen dieser Register erreicht werden. Dies ist insbesondere dann erforderlich, wenn die Druckmaschine nach dem Schliessen der Makulaturweiche 17 von einer niedrigen auf eine hohe Produktionsgeschwindigkeit gebracht wird. Durch diese Beschleunigung ändert sich die Papierbahnspannung und damit die Papierbahnlänge, so dass die Haupt- und Nebenregister nachgestellt werden müssen.

Fig. 4 zeigt als Beispiel Helligkeitssignale H_{A1} in Abhängigkeit von der Zeit t in willkürlichen Einheiten.

Fig. 5 gibt eine den Helligkeitssignalen H_{A1} von Fig. 4 entsprechende und mittels Fourier-Analyse berechnete Grundschwingung a mit einer Amplitude a_{A1}, der Frequenz f1 und der Phasenlage φ_{A1} in Abhängigkeit von der Zeit t an, wobei a und t in willkürlichen Einheiten angegeben sind. Die beiden senkrechten Pfeile deuten das Auftreten der Synchronisiersignale S_{syn} = 1 an, bezüglich der die Phasenlagen φ_{A1} bestimmt werden, welche andererseits auf den Nulldurchgang der Grundschwingung bezogen sind, wie gestrichelt angedeutet.

Das Verfahren zur Schnittlagebestimmung soll nun näher anhand des in Fig. 7 dargestellten Papiergeschwindigkeitsdiagramms erläutert werden, in dem eine der Papiergeschwindigkeit proportionale Drehzahl ω einer Druckwalze 2 in Umdrehungen/Stunde bzw. U/h in Abhängigkeit von der Zeit t aufgetragen ist.

Zu einem Zeitpunkt t0 wird die Druckmaschine gestartet. Die relative Lage der Papierbahnen P1 - P4 zueinander wird durch Schnittregister, d.h. die Haupt- und Nebenregister 5 und 7, gesteuert. Das Einstellen der Schnittregister erfolgt am Anfang jeder Produktion von Hand durch Drucker bei niedrigen Drehzahlen der Druckmaschine zwischen den Zeitpunkten t1 - t3, mit steilem Anstieg zwischen t1 und dem Zeitpunkt t2, um möglichst wenig Makulatur zu erzeugen. Im Zeitpunkt t3 schliesst der Drucker die Makulaturweiche 17 (gestrichelte Position in Fig. 1), nachdem die Schnittregister richtig positioniert sind. Danach wird die Druckmaschine bis zu einem Zeitpunkt t4 auf volle Geschwindigkeit gebracht. Durch die Beschleunigung ändert sich die Papierbahnspannung und damit die Papierbahnlänge, so dass die Schnittregister 5 und 7 mittels Stellsignalen S_{M1} - S_{M4} nachgestellt werden müssen.

Danach bleibt die Papiergeschwindigkeit konstant bis zu einem angenommenen Papierriss im Zeitpunkt t5. Innerhalb von ca. 10 s geht die Geschwindigkeit auf 0 zurück im Zeitpunkt t6. Im Zeitpunkt t7 wird erneut gestartet, wobei in einem Zeitintervall t8 - t9 die Druckmaschine wieder auf volle Geschwindigkeit gebracht wird.

Auf einer bedruckten Papierbahn, Z.B. P1 in Fig. 2, folgen gleichbedruckte Seiten entweder direkt aufeinander in der Produktionsart "doppel" mit der Seitenfolge cccc... oder in periodischen Abständen in der Produktionsart "sammeln" mit der Seitenfolge cdcdcd... Die Helligkeitswerte auf jeder Papierbahn werden mittels 4 stationärer Photozellen 11 längs 4 gleich beabstandeten Abtastzeilen A1 - D1 in einem genügend feinen zeitlichen Raster abgetastet, vgl. Fig. 4, so dass sich je Abtastzeile ein zeitlich periodisches Muster aus Helligkeitswerten H_{A1} - H_{D1} ergibt. Mittels einer Fourier-Analyse kann je Abtastzeile A1 - D1 zyklisch die Amplitude, z.B. a_{A1}, die Frequenz f1 und die Phasenlage φ_{A1} der Grundschwingung dieses periodischen Musters ermittelt werden, vgl. Fig. 5.

Da sich mit der Produktionsart die Seitenfolge und damit die Frequenz f1 der Grundschwingung ändert, wird zur Berechnung der Stellsignale S_{M1} - S_{M4} für die Schnittregister 5 und 7 die Phasendifferenz Δφn = φ_{Ref} - φₓ, n = 1 ... 4, gewählt. Die aktuelle Phasenlage φₓ wird zyklisch zwischen dem Synchronisiersignal S_{syn} des Falzklappenzylinders 14 und dem nächstfolgenden Nulldurchgang der Grundschwingung gemessen, vgl. Fig. 5. Die Referenzphasenlage φ_{Ref} ist die Phasenlage φₓ zu einem Zeitpunkt t3, an dem die Stellung des zugehörigen Schnittregisters 5, 7 vom Drucker als optimal empfunden wird, d.h., an dem die Schnittlagebestimmung durch das Schliessen der Makulaturweiche 17 extern aktiviert wird.

Von einer Produktion zur anderen kann sich die Breite der Papierbahn und ihre seitliche Lage ändern. Um die als Helligkeitsdetektoren verwendeten Photozellen 11 für jede Produktion nicht seitlich neu verstellen zu müssen, wird über der Mitte (Abtastzeilen A1 - D1) jeder von 4 gedachten Zonengruppen der Papierbahn, vgl. Fig. 2 eine Photozelle angebracht. Es wird dann diejenige Photozelle als aktiv betrachtet bzw. zur Bestimmung des Stellsignals S_{M1} usw. herangezogen, welche die Grundschwingung mit der grössten Amplitude a erzeugt. Damit werden nur solche Zonengruppen berücksichtigt, auf denen auch tatsächlich Papier läuft. Falls längs einer oder mehrerer Abtastzeilen A1 - D1 kein Druck erfolgt sein sollte, liefern die zugehörigen Photozellen 11 ein konstantes Helligkeitssignal, d.h. die Amplitude a ist dort Null.

Da die relative Lage der Papierbahnen P1 - P4 wegen des Papierschnittes im Falzklappenzylinder 14 konstant bleiben muss, werden die Photozellen 11 möglichst nahe vor dem Falzklappenzylinder 14 angeordnet, am besten bei den Trichtereinlaufleitwalzen 10.

Das zur Schnittlagebestimmung verwendete Gerät weist eine zentrale Energieversorgung und je Abtastzeile A1 - D1 jeder Papierbahn P1 - P4 einen Erfassungskanal auf. Die Schnittstellen sind galvanisch getrennt und entsprechen markenüblichen Standardschnittstellen für Druckleitsysteme.

Das Gutsignal S_{G} = 1 wird erst dann gegeben, wenn die in wenigstens einem Kanal detektierte Grundfrequenz f1 einen vorgebbaren Mindestfrequenzwert fₘᵢₙ überschreitet, wenn gleichzeitig der Betrag der Phasendifferenz |Δφn| kleiner als eine vorgebbare Maximaldifferenz Δφₘₐₓ und die Amplitude a_{A1} ... der Grundschwingung grösser als eine vorgebbare Minimalamplitude aₘᵢₙ ist. Ansonsten könnte ein Algorithmus-oder ein Abtastfehler vorliegen.

Die Abtastfrequenz für die Helligkeitssignale H_{A1} - H_{D4} beträgt 20 kHZ. Sie soll bei einer maximalen Drehzahl einer Druckwerkwalze von < 50000 U/h und ± 0,25° Genauigkeit grösser sein als 50000 · 360°/(3600 · 0,25°) Hz. Die Genauigkeit eines Schnittes beträgt ± 0,2° vom Umfang einer Druckwerkwalze. Bei einem Umfang der Druckwerkwalze von 1400 mm beträgt damit die Genauigkeit etwa ± 1 mm.

Die Zykluszeit ist = 72 ms, bei einer Drehzahl von < 50000 U/h bei einer maximalen Grundfrequenz von 14 Hz.

Es versteht sich, dass je Papierbahn P1 - P4 mindestens 2 Photozellen 11 nebeneinander angeordnet sein müssen, es können jedoch auch mehr als 4 verwendet werden. Das Verfahren eignet sich für Rollenoffset- und Rollenhochdruck mit einer beliebigen Anzahl Papierbahnen.

## Patentansprüche

1. Verfahren zur Schnittlagebestimmung für Druckmaschinen mit mindestens einer synchron zu führenden, bedruckten Papierbahn (P1 - P4), wobei auf jeder Papierbahn gleiche Druckerzeugnisseiten direkt oder in periodischen Abständen nacheinander folgen,
dadurch gekennzeichnet,
a) dass von mindestens 2 Photodetektoren (11), die je Papierbahn (P1 - P4) bezüglich deren Transportrichtung (6) nebeneinander angeordnet sind, druckabhängige Helligkeitssignale (H_{A1} - H_{D4}) abgeleitet werden,
b) dass in Abhängigkeit von jedem dieser Helligkeitssignale mindestens ein 1. Schwingungssignal definierbarer Frequenz (f1) abgeleitet wird, sofern diese Helligkeitssignale nicht konstant sind,
c) dass in Abhängigkeit von jedem dieser 1. Schwingungssignale die Amplitude (a_{A1} - a_{D1}) bestimmt wird,
d) dass von den 1. Schwingungssignalen dasjenige mit der grössten Amplitude ausgewählt wird,
e) dass von diesem ausgewählten 1. Schwingungssignal die aktuelle Phasenlage (φₓ, φ_{A1} - φ_{D1}) bezüglich eines vorgebbaren Synchronisiersignals (S_{syn}) bestimmt und als Referenzphasenlage (φ_{Ref}) gespeichert wird,
f) dass die Phasendifferenz (Δφn) zwischen der aktuellen Phasenlage (φₓ) und der Referenzphasenlage (φ_{Ref}) in Abstand mindestens einer Druckerzeugnisseite ermittelt wird und
g) dass in Abhängigkeit von dieser Phasendifferenz (Δφn) mindestens ein Register (5, 7) der Druckmaschine so geregelt wird, dass die Phasendifferenz wenigstens annähernd = 0 wird.

2. Verfahren nach Anspruch 1, dadurch gekennzeichnet, dass das 1. Schwingungssignal definierbarer Frequenz (f1) mittels einer Fourier-Analyse aus den Helligkeitssignalen (H_{A1} - H_{D4}) gewonnen wird.

3. Verfahren nach Anspruch 2, dadurch gekennzeichnet, dass als 1. Schwingungssignal das Grundschwingungssignal mit der kleinsten Frequenz verwendet wird.

4. Verfahren nach einem der Ansprüche 1 bis 3, dadurch gekennzeichnet, dass das Synchronisiersignal (S_{syn}) in Abhängigkeit von einem Querschneidwerk (14) der Druckmaschine detektiert wird.

5. Verfahren nach einem der Ansprüche 1 bis 4, dadurch gekennzeichnet, dass die Regelung mindestens eines Registers (5, 7) der Druckmaschine erst dann freigegeben wird, wenn ein von einer Makulaturweiche (17) dieser Druckmaschine abgeleitetes Gutsignal (S_{G} = 1) vorliegt.

6. Verfahren nach Anspruch 5, dadurch gekennzeichnet, dass das Gutsignal (S_{G} = 1) abgegeben wird, wenn wenigstens eine von einem Helligkeitssignal (H_{A1} - H_{D4}) abgeleitete Grundschwingung eine Grundfrequenz (f1) aufweist, die eine vorgebbare Mindestfrequenz (fₘᵢₙ) überschreitet.

7. Verfahren nach Anspruch 6, dadurch gekennzeichnet, dass das Gutsignal (S_{G} = 1) abgegeben wird, wenn der Betrag der Phasendifferenz (Δφn) kleiner ist als eine vorgebbare maximale Phasendifferenz (Δφₘₐₓ).

8. Verfahren nach Anspruch 7, dadurch gekennzeichnet, dass das Gutsignal (S_{G} = 1) abgegeben wird, wenn die Amplitude (a_{A1} - a_{D1}) der Grundschwingung grösser ist als eine vorgebbare Minimalamplitude (aₘᵢₙ).

9. Verfahren nach einem der Ansprüche 1 bis 8, dadurch gekennzeichnet, dass die in Hertz gemessene Abtastfrequenz der Helligkeitssignale (H_{A1} - H_{D4}) grösser ist als die Drehzahl einer in Umdrehungen/Stunde gemessenen Druckwerkwalze (2), dividiert durch den l0fachen Wert der Ungenauigkeit der Schnittlage, gemessen in Winkelgraden eines Druckwerkwalzenumfangs.

## Claims

1. Method of cut position determination for printing machine, having at least one, to be synchronously guided, printed paper web (P1 - P4), identical printed product pages following directly or at periodic intervals one after the other on each paper web, characterised in that,
a) print-dependent brightness signals (H_{A1} - H_{D4}) are derived by at least 2 photodetectors (11), which are arranged for each paper web (P1 - P4) next to each other with respect to the direction of transport (6) of the latter,
b) at least a 1st oscillation signal of definable frequency (f1) is derived as a function of each of these brightness signals, provided these brightness signals are not constant,
c) the amplitude (a_{A1} - a_{D1}) is determined as a function of each of these 1st oscillation signals,
d) of the 1st oscillation signals, the one with the greatest amplitude is selected,
e) from this selected 1st oscillation signal, the current phase position ( _{x'} A1 - _{D1}) with respect to a predeterminable synchronising signal (S_{syn}) is determined and stored as reference phase position ( _{ref}), the phase difference (Δ n) between the current phase position ( ₓ) and the reference phase position ( _{ref}) is determined at an interval of at least one printed product page and
g) at least one register (5, 7) of the printing machine is controlled as a function of this phase difference (Δ n) such that the phase difference becomes at least approximately = 0.

2. Method according to Claim 1, characterised in that the 1st oscillation signal of definable frequency (f1) is obtained by means of a Fourier analysis from the brightness signals (H_{A1} - H_{D4}).

3. Method according to Claim 2, characterised in that the fundamental oscillation signal with the smallest frequency is used as 1st oscillation signal.

4. Method according to one of Claims 1 to 3, characterised in that the synchronising signal (S_{syn}) is detected in dependence on a cross-cutting unit (14) of the printing machine.

5. Method according to one of Claims 1 to 4, characterised in that the control of at least one register (5, 7) of the printing machine is only released when there is a good signal (S_{G} = 1) derived from a waste deflector (17) of this printing machine.

6. Method according to Claim 5, characterised in that the good signal (S_{G} = 1) is emitted whenever at least one fundamental oscillation derived from a brightness signal (H_{A1} - H_{D4}) has a fundamental frequency (f1) which exceeds a predeterminable minimum frequency (fₘᵢₙ).

7. Method according to Claim 6, characterised in that the good signal (S_{G} = 1) is emitted whenever the amount of the phase difference (Δ n) is less than a predeterminable maximum phase difference (Δ ₘₐₓ).

8. Method according to Claim 7, characterised in that the good signal (S_{G} = 1) is emitted whenever the amplitude (a_{A1} - a_{D1}) of the fundamental oscillation is greater than a predeterminable minimum amplitude (aₘᵢₙ).

9. Method according to one of Claims 1 to 8, characterised in that the scanning frequency, measured in Hertz, of the brightness signals (H_{A1} - H_{D4}) is greater than the rotational speed of a press roller (2), measured in revolutions/hour, divided by 10 times the value of the inaccuracy of the cut position, measured in degrees of angle of a press roller circumference.

## Revendications

1. Procédé de détermination de la position de coupure pour des machines d'impression avec au moins une bande de papier imprimée (P1 - P4) à guider de manière synchrone, dans lequel des pages imprimées identiques se succèdent directement ou à distances périodiques sur chaque bande de papier,
caractérisé en ce que
a) au moyen d'au moins 2 photodétecteurs (11) pour chaque bande de papier (P1 - P4), qui sont disposés l'un à côté de l'autre par rapport à la direction de transport (6) de celle-ci, on dérive des signaux de luminosité (H_{A1} - H_{D4}) dépendant de l'impression,
b) en fonction de chacun de ces signaux de luminosité, on déduit au moins un premier signal oscillant de fréquence déterminable (f1), pour autant que ces premiers signaux de luminosité ne soient pas constants,
c) en fonction de chacun de ces premiers signaux oscillants, on détermine l'amplitude (a_{A1} - a_{D1}),
d) parmi les premiers signaux oscillants, on sélectionne celui qui présente la plus grande amplitude,
e) pour ce premier signal oscillant sélectionné, on détermine la phase instantanée (φₓ, φ_{A1} - φ_{D1} ) par rapport à un signal de synchronisation (S_{syn}) présumable et on la stocke en mémoire en qualité de phase de référence (φ_{Ref}),
f) on détermine la difference de phase (Δφn) entre la phase instantanée (φₓ) et la phase de référence (φ_{Ref}) à une distance d'au moins une page imprimée, et
g) en fonction de cette différence de phase (Δφn), au moins un registre (5, 7) de la machine d'impression est régulé de telle manière que la différence de phase devienne au moins approximativement = 0.

2. Procédé suivant la revendication 1, caractérisé en ce que le premier signal oscillant de fréquence déterminable (f1) est obtenu au moyen d'une analyse de Fourier à partir des signaux de luminosité (H_{A1} -H_{D4}).

3. Procédé suivant la revendication 2, caractérisé en ce que l'on utilise comme premier signal oscillant le signal d'oscillation fondamentale ayant la plus petite fréquence.

4. Procédé suivant l'une ou l'autre des revendications 1 à 3, caractérisé en ce que le signal de synchronisation (S_{syn}) est détecté en fonction d'un ensemble de coupe transversale (14) de la machine d'impression.

5. Procédé suivant l'une ou l'autre des revendications 1 à 4, caractérisé en ce que la régulation d'au moins un registre (5, 7) de la machine d'impression n'est déclenchée que lorsqu'il existe un signal de produit (S_{G} = 1) délivré par une aiguille à rebuts (17) de cette machine d'impression.

6. Procédé suivant la revendication 5, caractérisé en ce que le signal de produit (S_{G} = 1) est émis lorsqu'au moins une oscillation fondamentale déduite d'un signal de luminosité (H_{A1} - H_{D4}) présente une fréquence fondamentale, qui dépasse une fréquence minimale (fₘᵢₙ) présumable.

7. Procédé suivant la revendication 6, caractérisé en ce que le signal de produit (S_{G} = 1) est émis lorsque la valeur absolue de la différence de phase (Δφn) est plus petite qu'une différence de phase maximale (Δφₘₐₓ) présumable.

8. Procédé suivant la revendication 7, caractérisé en ce que le signal de produit (S_{G} = 1) est émis lorsque l'amplitude (a_{A1} - a_{D1}) de l'oscillation fondamentale est plus grande qu'une amplitude minimale (a_{min,}) présumable.

9. Procédé suivant l'une ou l'autre des revendications 1 à 8, caractérisé en ce que la fréquence d'exploration des signaux de luminosité (H_{A1} - H_{D4}) mesurée en Hz est plus grande que la vitesse de rotation d'un rouleau d'impression (2) mesurée en tours/heure, divisée par 10 fois la valeur de l'imprécision de la position de coupure, mesurée en degrés d'angle du périmètre d'un rouleau d'impression.
